# EUROPÄISCHE PATENTSCHRIFT

(11) **EP 3 639 286 B1**
(45) Veröffentlichungstag und Bekanntmachung des Hinweises auf die Patenterteilung: **02.04.2025**
(21) Anmeldenummer: 18732274.8
(22) Anmeldetag: 06.06.2018
(51) Int. Cl.: H01H 33/664, H01H 3/00

(54) **DOPPELKONTAKT-SCHALTER MIT VAKUUMSCHALTKAMMERN**
DOUBLE CONTACT VACUUM SWITCH
DISJONCTEUR À VIDE À CONTACTS EN DOUBLE

(30) Priorität: 11.06.2017 DE 102017112813
(43) Veröffentlichungstag der Anmeldung: 22.04.2020
(73) Patentinhaber: Eaton Intelligent Power Limited, Dublin 4 (IE)
(72) Erfinder: MEISSNER, Johannes, 53129 Bonn (DE); SCHMITZ, Gerd, 53859 Niederkassel (DE); UEDELHOVEN, Marcel, 53945 Blankenheim (DE); KREFT, Oliver, 53119 Bonn (DE); WOHLANG, Michael, 53332 Bornheim (DE); SCHROEDER, Kai, 53859 Niederkassel (DE)
(74) Vertreter: Epping - Hermann - Fischer
(86) Internationale Anmeldenummer: PCT/EP2018/064856
(87) Internationale Veröffentlichungsnummer: WO 2018/228882

(56) Entgegenhaltungen:
- WO-A1-2015/091096
- WO-A1-2015/091096
- JP-U- S52 113 371
- JP-U- S52 113 371

## Beschreibung

Die Erfindung betrifft einen Doppelkontakt-Schalter mit Vakuumschaltkammern, der insbesondere für den Einsatz in einer hybriden Schaltanordnung und ein Hybrid-Schaltgerät geeignet ist.

Aus der internationalen Patentanmeldung WO 2015/091105 A1 ist eine hybride Schaltanordnung für ein Hybrid-Schaltgerät bekannt, siehe darin Fig. 1. Zum Schalten hoher DC-Ströme im Bereich oberhalb von 500 Ampere, bei gleichzeitiger Sicherstellung der galvanischen Trennung nach Ausschaltvorgängen, bietet sich ein Hybridschalter mit einer mechanischen Kontaktanordnung in Form einer speziellen Vakuumschaltkammer an, wie sie in der WO 2015/091096 A1 vorgestellt wurde. In dieser vorteilhaften Schaltanordnung werden über zwei unabhängig voneinander betätigte bewegliche Schaltelektroden zwei seriell angeordnete Kontaktpaare geschaltet (siehe darin Fig. 2). Bei einer Schalthandlung erfolgt von einem der beiden Kontaktpaare ("Kommutierungskontakt") eine Kommutierung des Laststroms auf einen Halbleiterschalter, vorzugsweise in Form eines IGBTs, wo dieser dann innerhalb einer sehr kurzen Zeit zu Null geführt wird, während das zweite Kontaktpaar ("Trennkontakt") abschließend die galvanische Trennung der für die Stromabschaltung zuständigen Parallelanordnung Kommutierungskontakt - Halbleiterschalter sicherstellt.

Zur Gewährleistung einer möglichst hohen Funktionssicherheit, insbesondere beim Schalten von Strömen im Bereich einiger hundert Ampere muss bei der konstruktiven Auslegung solcher Schalter bzw. Schaltanordnungen unter anderem dafür Sorge getragen werden, dass es beim Einschalten solch hoher Ströme nicht zu einer dauerhaften Verschweißung der Schaltkontakte kommt. Eine Verschweißung von Schaltkontakten kann v.a. während des mechanischen Prellvorgangs im Moment der Re-Kontaktierung bewirkt werden.

Bei den oben erwähnten hybriden Schaltanordnungen lässt sich eine Verschweißung speziell der Kommutierungskontakte dadurch erfolgreich verhindern, dass der Laststrom während der Phase des Einschaltens durch kurzzeitige Aktivierung des parallel angeordneten Leistungshalbleiters ausschließlich durch diesen fließt. Der Kommutierungskontakt bleibt dadurch während dieser für das Verschweißen von Kontakten kritischen Phase lastfrei.

Unter bestimmten Umständen kann es zu einem Verschweißen des Kontaktpaars des ersten Trennschalters kommen, zu dem kein Halbleiterschalter parallelgeschaltet ist, beispielsweise, wenn dessen Schließen etwa zeitgleich mit dem Schließen des Kommutierungskontakts erfolgt. Dadurch, dass der Trennkontakt und der Kommutierungskontakt elektrisch wie mechanisch in Serie angeordnet sind, ist in der Phase des Einschaltprellens eine Verschweißung des Trennkontakts grundsätzlich dann möglich, wenn im Augenblick von dessen kurzzeitigen Abheben ein Laststrom bereits durch den Kommentierungskontakt oder auch durch den Halbleiterschalter fließt.

Das japanische Gebrauchsmuster JP S52 113371 U beschreibt einen Doppelkontakt-Schalter mit Vakuumschaltkammern und Anschlagmitteln, welche den Weg beweglicher Kontakte begrenzen.

Aufgabe der vorliegenden Erfindung ist es nun, den aus der WO 2015/091096 A1 bekannten Doppelkontakt-Schalter mit Vakuumschaltkammern weiter zu verbessern.

Diese Aufgabe wird durch die Gegenstände der unabhängigen Ansprüche gelöst. Weitere Ausgestaltungen der Erfindung sind Gegenstand der abhängigen Ansprüche.

Ein der vorliegenden Erfindung zugrunde liegender Gedanke besteht darin, den aus der WO 2015/091096 A1 bekannten Doppelkontakt-Schalter derart konstruktiv zu modifizieren, dass Anschlagmittel vorgesehen sind, welche die axiale Bewegung einer beweglichen Elektrode des Schalters beim Öffnen der Schaltkontakte in Bezug auf eine Schaltröhre des Schalters so begrenzen, dass beim Aufeinandertreffen der Anschlagmittel ein auf die Schaltröhre wirkender mechanischer Impuls in Richtung der axialen Bewegung der beweglichen Elektrode zum Aufbrechen eventuell bestehender Verschweißungen der Kontakte erzeugt wird. Mit anderen Worten wird also erfindungsgemäß die axiale Bewegung der beweglichen Elektrode durch die Anschlagmittel soweit begrenzt, dass es bei einer normalen Öffnungsbewegung, bei welcher die bewegliche Elektrode um einen vorgegebenen Weg bewegt wird, zu einem Anschlag und einem damit einhergehenden mechanischen Impuls kommt, welcher auf die Schaltröhre wirkt. Der mechanische Impuls ist hierbei so bemessen, dass eventuell bestehende Verschweißungen der Kontakte, beispielsweise zwischen einer in der Schaltröhre vorgesehenen Elektrode und einer fixierten Elektrode aufgebrochen werden können.

Gemäß einer ersten Ausführungsform betrifft die Erfindung nun einen Doppelkontakt-Schalter mit einer ersten und einer zweiten röhrenförmig ausgebildeten Vakuumschaltkammer, die als Teilschaltkammern einer Schaltröhre ausgebildet sind, einer in der Schaltröhre feststehenden, zwischen der ersten und zweiten Vakuumschaltkammer angeordneten Elektrode mit einem ersten, in die erste Vakuumschaltkammer hineinragenden Festkontakt und einem zweiten, in die zweite Vakuumschaltkammer hineinragenden Festkontakt, einer in der ersten Vakuumschaltkammer angeordneten und in dieser in axialer Richtung beweglichen ersten Elektrode mit einem, einen Kontakt tragenden Bereich, der gegenüber dem Äußeren der ersten Vakuumschaltkammer gasdicht abgesperrt ist, einer in der zweiten Vakuumschaltkammer angeordneten zweiten Elektrode, mit einem, einen Kontakt tragenden Bereich, der gegenüber dem Äußeren der zweiten Vakuumschaltkammer gasdicht abgesperrt ist. Die zweite Elektrode ist in Bezug auf die Schaltröhre fixiert und die erste Elektrode ist zum Öffnen und Schließen der Kontakte in Bezug auf die Schaltröhre beweglich. Bei dem Schalter sind Anschlagmittel derart vorgesehen, dass die axiale Bewegung der ersten Elektrode zum Öffnen der Schaltkontakte in den Vakuumschaltkammern in Bezug auf die Schaltröhre auf eine vorgegebene Distanz begrenzt wird und beim Aufeinandertreffen der Anschlagmittel ein auf die Schaltröhre wirkender mechanischer Impuls in Richtung der axialen Bewegung zum Aufbrechen eventuell bestehender Verschweißungen der Kontakte erzeugt wird. Die Anschlagmittel weisen eine Stufe im Schaft der ersten Elektrode und eine durch die innenseitige Stirnfläche einer Führungsmanschette für die erste Elektrode gebildete Anschlagfläche für die Stufe auf. Eine Führungsmanschette besitzt den Vorteil, dass Stoßbelastungen beim Aufeinandertreffen der Anschlagmittel bei geeigneter Materialwahl zu keiner oder einer wesentlich geringeren Beeinträchtigung der anderen, zum Teil empfindlicheren Bauelemente der Schaltröhre führen, da die Stufe nicht direkt auf diese Bauelemente auftrifft.

Gemäß einer zweiten Ausführungsform betrifft die Erfindung nun einen Doppelkontakt-Schalter mit einer ersten und einer zweiten röhrenförmig ausgebildeten Vakuumschaltkammer, die als Teilschaltkammern einer Schaltröhre ausgebildet sind, einer in der Schaltröhre feststehenden, zwischen der ersten und zweiten Vakuumschaltkammer angeordneten Elektrode mit einem ersten, in die erste Vakuumschaltkammer hineinragenden Festkontakt und einem zweiten, in die zweite Vakuumschaltkammer hineinragenden Festkontakt, einer in der ersten Vakuumschaltkammer angeordneten und in dieser in axialer Richtung beweglichen ersten Elektrode mit einem, einen Kontakt tragenden Bereich, der gegenüber dem Äußeren der ersten Vakuumschaltkammer gasdicht abgesperrt ist, einer in der zweiten Vakuumschaltkammer angeordneten zweiten Elektrode, mit einem, einen Kontakt tragenden Bereich, der gegenüber dem Äußeren der zweiten Vakuumschaltkammer gasdicht abgesperrt ist. Die zweite Elektrode ist in Bezug auf die Schaltröhre fixiert und die erste Elektrode ist zum Öffnen und Schließen der Kontakte in Bezug auf die Schaltröhre beweglich. Bei dem Schalter sind Anschlagmittel derart vorgesehen, dass die axiale Bewegung der ersten Elektrode zum Öffnen der Schaltkontakte in den Vakuumschaltkammern in Bezug auf die Schaltröhre auf eine vorgegebene Distanz begrenzt wird und beim Aufeinandertreffen der Anschlagmittel ein auf die Schaltröhre wirkender mechanischer Impuls in Richtung der axialen Bewegung zum Aufbrechen eventuell bestehender Verschweißungen der Kontakte erzeugt wird. Die Anschlagmittel weisen einen Schirm einer gasdichten Absperrung der ersten Vakuumschalterkammer und eine durch die Innenseite eines Deckels der Schaltröhre gebildete Anschlagfläche für den Schirm auf.

Die vorgegebene Distanz ist insbesondere kleiner als ein maximal möglicher Schalthub der ersten Elektrode zum Öffnen der Schaltkontakte in den Vakuumschaltkammern. Hierdurch kann sichergestellt werden, dass ein zum Aufbrechen von Verschweißungen ausreichend starker mechanischer Impuls beim Aufeinandertreffen der Anschlagmittel erzeugt wird.

Der Schalter kann insbesondere ein Gehäuse aufweisen, in dem die zweite Elektrode fixiert ist und das eine Öffnung zum beweglichen Lagern der ersten Elektrode aufweist. Der maximal mögliche Schalthub ist hierbei durch einen Anschlag einer oberen Stirnseite der Schaltröhre am Gehäuse definiert. Das Gehäuse kann auch zur Befestigung eines elektromechanischen Antriebs für die erste bewegliche Elektrode dienen.

Bei der ersten Ausführungsform kann die Stufe in den Schaft der ersten Elektrode eingearbeitet sein. Bei der ersten Ausführungsform kann die Stufe aber auch durch ein gesondertes, am Schaft der ersten Elektrode fixiertes Bauelement gebildet sein.

Bei der ersten Ausführungsform ist der Außendurchmesser der Stufe insbesondere derart bemessen, dass es bei einer axialen Bewegung der ersten Elektrode zu keiner Berührung der Innenseite der gasdichten Absperrung kommen kann.

Bei der ersten Ausführungsform kann der Abstand zwischen der Stufe und der Anschlagfläche im geschlossenen Zustand der Kontakte so bemessen sein, dass er im Wesentlichen einer vorgegebenen Nennöffnungsstrecke des ersten Festkontakts und des einen Kontakt tragenden Bereichs der ersten Elektrode entspricht.

Weitere Vorteile und Anwendungsmöglichkeiten der vorliegenden Erfindung ergeben sich aus der nachfolgenden Beschreibung in Verbindung mit den in den Zeichnungen dargestellten Ausführungsbeispielen.

Die Zeichnungen zeigen in
Fig. 1a bis 1c verschiedene Phasen eines Abschaltvorgangs bei einem Doppelkontakt-Schalter mit Vakuumschaltkammern gemäß einem ersten Ausführungsbeispiel der Erfindung; und
Fig. 2 bis 4 Schnittansichten von Doppelkontakt-Schaltern mit Vakuumschaltkammern gemäß drei verschiedenen Ausführungsbeispielen der Erfindung.

In der folgenden Beschreibung können gleiche, funktional gleiche und funktional zusammenhängende Elemente mit den gleichen Bezugszeichen versehen sein. Absolute Werte sind im Folgenden nur beispielhaft angegeben und sind nicht als die Erfindung einschränkend zu verstehen.

Die prinzipielle Funktionsweise des erfindungsgemäßen Doppelkontakt-Schalters wird nun anhand der Fig. 1a bis 1c erläutert, welche den Doppelkontakt-Schalter während einer Ausschaltsequenz mit zuvor verschweißten Trennkontakten dargestellt.

Fig. 1a zeigt den Doppelkontakt-Schalter 10 und den Zustand von dessen Schaltröhre 16 im eingeschalteten Fall. Die Schaltröhre 16 weist eine erste Vakuumschaltkammer 12 und eine zweite Vakuumschaltkammer 14 auf, die beide als Teilschaltkammern der Schaltröhre 16 ausgebildet sind.

In der Schaltröhre 16 ist etwa mittig eine feststehende Elektrode 18 angeordnet, welche die Schaltröhre 16 in die beiden Teilschaltkammern 12 und 14 trennt. Die feststehende Elektrode 18 weist einen ersten Festkontakt 20 und einen zweiten Festkontakt 22 auf. Die beiden Festkontakte 20 und 22 können beispielsweise durch die beiden Stirnflächen der feststehenden Elektrode 18 implementiert sein. Der erste Festkontakt 20 ragt in die erste Vakuumschaltkammer 12 und der zweite Festkontakt in die zweite Vakuumschaltkammer 14 hinein.

In der ersten Vakuumschaltkammer 12 ist eine in axialer Richtung bewegliche erste Elektrode 24 angeordnet. Die Elektrode 24 weist einen Bereich 26 auf, der einen Kontakt trägt, der zum Kontaktieren mit dem ersten Festkontakt 20 der Elektrode 18 dient und einen ersten Trennkontakt, der beispielsweise als Kommutierungskontakt in einer Hybrid-Schaltanordnung dienen kann, des Schalters 10 bildet. Der Bereich 26 sowie ein Teil der Elektrode 24 sind gasdicht mittels eines Metallfaltenbalges 28 abgesperrt. Hierzu ist der Metallfaltenbalg 28 einerseits mit dem Schaft der Elektrode 24 und andererseits mit dem stirnseitigen Ende der ersten Vakuumschaltkammer 12 verbunden.

Ebenso ist in der zweiten Vakuumschaltkammer 14 eine zweite Elektrode 30 mit einem Bereich 32, der einen Kontakt trägt, angeordnet, die im Prinzip wie die erste Elektrode 24 in axialer Richtung beweglich ist, aber beim gezeigten Schalter 10 in Bezug auf die Schaltröhre 16 fixiert ist. Die Fixierung der zweiten Elektrode 30 kann auf unterschiedliche Arten erfolgen, bei dem in Fig. 1a gezeigten Schalter 10 ist die zweite Elektrode 30 an einem Gehäuse 42 des Schalters 10 fixiert. Ein Teilbereich 32 der zweiten Elektrode 30 ist wie die erste Elektrode 24 durch einen Metallfaltenbalg 34 gasdicht abgesperrt. Die Kontakte 22 und 32 bilden hierbei einen zweiten Trennkontakt des Schalters 10.

Der Schalter ist mit einem Gehäuse (42) versehen, wobei die zweite Elektrode 30 an einem Gehäuse 42 des Schalters 10 fixiert und die Schaltröhre 16 in Bezug auf die fixierte zweite Elektrode 30 beweglich gelagert und die erste Elektrode 24 in Bezug auf die Schaltröhre 16 und die zweite Elektrode 30 ebenfalls beweglich gelagert ist. Die mögliche axiale Bewegungsrichtung der ersten Elektrode 24 ist durch den Doppelpfeil 40 angedeutet.

Zum Öffnen der in Fig. 1a im geschlossenen Zustand befindlichen Schaltkontakte 20, 26 und 22, 32 wird die erste Elektrode 24 nach oben aus dem Gehäuse 42 heraus bewegt, wie es in Fig. 1b gezeigt ist. Die axiale Bewegung der ersten Elektrode 24 wird typischerweise durch einen elektromechanischen Schaltantrieb eines Schaltgeräts, in welches der Schalter 10 mit dem Gehäuse 42 eingebaut ist, erzeugt. Der Schaltantrieb kann beispielsweise über eine Klemmverbindung unmittelbar mit dem Schaft der ersten Elektrode 24 verbunden sein. Durch die Bewegung der ersten Elektrode 24 wird das erste Kontaktpaar 20, 26 bzw. der erste Trennkontakt des Schalters 10 geöffnet, während das Kontaktpaar 22, 32 bzw. der zweite Trennkontakt beispielsweise aufgrund einer vorausgegangenen Verschweißung zunächst noch fest verschlossen bleibt. Infolgedessen erfolgt in dieser Phase des Öffnungsvorgangs der Kontakte auch noch keine Bewegung der Schaltröhre 16.

Die axiale Bewegung der ersten Elektrode 24 in Bezug auf die Schaltröhre 16 ist durch Anschlagmittel 36, 38 begrenzt. Die Anschlagmittel weisen eine Stufe 36 im Schaft der ersten Elektrode 24 und eine durch den oberen Deckel der Schaltröhre 16 gebildete Anschlagsfläche 38 auf. Somit stößt also die Stufe 36 beim Herausbewegen bzw. axialen Bewegen der ersten Elektrode 24 zum Öffnen des die Kontakte 20 und 26 umfassenden Trennkontakts nach einer vorgegebenen Distanz D auf die Anschlagsfläche 38 bzw. den Deckel der Schaltröhre 16. Durch dieses Aufeinandertreffen bzw. Aufeinanderstoßen wird ein mechanischer Impuls erzeugt, insbesondere, wenn die mit dem Schaltantrieb verbundene erste Elektrode 24 noch nicht ihre Endposition erreicht hat. Durch den mechanischen Impuls erfährt die Schaltröhre 16 eine Stoßbeanspruchung, welches sich unmittelbar auf das Kontaktpaar 22,32 überträgt. Abhängig von der Kraftreserve und des elektromechanischen Schaltantriebs sowie des Kontaktwerkstoffs des Kontaktpaares sein 20,32 ist die Stoß-bzw. Impulsbeanspruchung im Allgemeinen ausreichend, um eine eventuelle Verschweißung der Kontakte 22 und 32 aufzubrechen. Mit dem Trennen der Kontakte 22 und 32 wird somit eine Bewegung der Schaltröhre 16 initiiert, in der Weise, dass sich diese ebenfalls in Wirkrichtung des elektromechanischen Antriebs in Bewegung setzt und dadurch das weitere Öffnen der Kontakte 22, 32 des zweiten Trennkontakts bewirkt, siehe Fig. 1c.

Die Öffnungsbewegung der Kontakte des Schalters 10 wird gestoppt, sobald die äußere Stirnseite des oberen Deckels der Schaltröhre 16 auf die als Anschlagfläche für die Schaltröhre 16 dienende innere Wandung des Gehäuses 42 trifft, woraus sich die Kontaktöffnungsstrecken der beiden Kontaktpaare des Schalters 10 nach erfolgter Abschaltung ergeben.

Figur 2 zeigt einen Doppelkontakt-Schalter 10', der konstruktiv dem in den Fig. 1a bis 1c gezeigten Schalter 10 ähnelt und bei dem die Anschlagmittel ebenfalls durch eine Stufe 36' und den oberen Deckel 38' der Schaltröhre 16 gebildet sind. Die Stufe 36' kann in den Schaft der ersten Elektrode 24' eingearbeitet sein, beispielsweise drehtechnisch. Alternativ kann die Stufe 36' auch als gesondertes Bauelement ausgebildet sein, beispielsweise durch einen Springring, der in einer den Schaft der ersten Elektrode 24' umlaufenden Nut gelagert ist. Der Außendurchmesser der Stufe 36' ist generell so gewählt, dass es zu keiner Berührung mit dem empfindlichen Metallfaltenbalg 28 bei einer Bewegung der ersten Elektrode 24' kommt. Die relative Bewegung der ersten Elektrode 24' in Bezug auf die Schaltröhre 16 ist durch die Anschlagmittel 36', 38' auf die vorgegebene Distanz D' begrenzt, die insbesondere kleiner als ein maximal möglicher Schalthub der ersten Elektrode 24' ist. Die vorgegebene Distanz D' entspricht hierbei dem Abstand zwischen der Stufe 36' und der Innenseite des oberen Deckels 38', wenn die Kontakte 20 und 26 geschlossen sind, also die erste Elektrode 24' nicht aus der Schaltröhre 16 heraus bewegt ist, also im geschlossenen Zustand der beiden Trennkontakte 20, 26 des Schalters 10'. Insbesondere entspricht die vorgegebene Distanz D' einer Nennöffnungsstrecke der beiden Kontakte 20,26.

Figur 3 zeigt einen Doppelkontakt-Schalter 10" gemäß der ersten Ausführungsform, bei dem im Unterschied zu dem in Figur 2 gezeigten Schalter 10' nicht der obere Deckel 38" der Schaltröhre 16 als Anschlagfläche für eine Stufe 36" des Schafts der ersten Elektrode 24" eingesetzt wird, sondern eine Führungsmanschette 39", welche in den oberen Deckel 38" eingesetzt und insbesondere aus einem Kunststoff hergestellt ist. Die Führungsmanschette 39" erfüllt somit zwei Funktionen: einerseits dient sie als exakte Führung für die erste bewegliche Elektrode 24", andererseits bildet ihre innenseitige Stirnfläche eine Anschlagfläche für die Stufe 36". Der Schalter 10" ist in Figur 3 mit beiden Trennkontakten in geschlossenem Zustand gezeigt, in dem die vorgegebene Distanz D" dem Abstand zwischen der Stufe 36" und der innenseitigen Stirnfläche der Führungsmanschette 39", die als Anschlagfläche benutzt wird, entspricht. Die Führungsmanschette 39" kann insbesondere aus einem speziellen Kunststoff hergestellt sein, mit dem Vakuumschaltkammern üblicherweise ausgestattet sind, um eine zentrierte axiale Führung der beweglichen Elektrode 24" beim Schaltvorgang sicherzustellen. Eine dauerhafte Fixierung der Führungsmanschette 39" an der Schaltröhre 16 auch für zusätzliche Stoßbeanspruchungen kann beispielsweise durch eine geeignete Schraubverbindung auf dem Deckel 38" der Schaltröhre 16 erfolgen. Denkbar ist auch eine Fixierung der Führungsmanschette 39" über Schweißverbindungen oder auch durch in die Manschette integrierte Einrasthacken.

Bei dem in Figur 4 gezeigten Schalter 10‴ gemäß der zweiten Ausführungsform ist im Unterschied zu den in den Figuren 2 und 3 gezeigten Schaltern als Anschlagmittel ein Schirm 36‴ vorgesehen, der den Metallfaltenbalg 28 zumindest teilweise umschließt. Der Schirm 36‴ ist an dem Ende des Metallfaltenbalges 28 befestigt, das am Schaft der ersten Elektrode 24‴ befestigt ist, und wird durch eine Bewegung der ersten Elektrode 24‴ mitbewegt, während gleichzeitig der Metallfaltenbalg 28 durch das Herausbewegen der Elektrode 24‴ aus der Schaltröhre 16 komprimiert wird. Als Anschlagfläche für den Schirm 36‴ dient die Innenseite des oberen Deckels 38‴ der Schaltröhre 16. Sobald die bewegliche Elektrode 24‴ um die Nennöffnungsdistanz bzw. vorgegebene Distanz D‴ aus der Schaltröhre 16 heraus bewegt wird, kommt es zu einem Stoßvorgang zwischen dem Schirm 36‴ und der Innenseite des oberen Deckels 38‴ der Schaltröhre 16. Der Schirm 36‴ (auch "Balgschirm" genannt) dient primär dem Abschirmen des aufgrund seiner geringen Wandstärke sehr empfindlichen Faltenbalgs 28 gegen den beim Vakuumbogen-behafteten Abschaltvorgang üblicherweise emittierten Metalldampf sowie heiße Kontaktpartikel. Um als Anschlagmittel eingesetzt werden zu können, ist der Schirm 36‴ soweit verlängert, dass der stirnseitige Abstand des Schirms zur Innenseite des Deckels 38‴ im geschlossenen Zustand der Trennkontakte 20, 26 des Schalters 10‴ der Nennöffnungsstrecke der Kontakte 20, 26 bzw. der vorgegebenen Distanz D‴ entspricht. Im Hinblick auf die Verteilung der Energie eines Stoßimpulses zum Aufbrechen einer Kontaktverschweißung auf eine größere Fläche kann die Stirnseite des Schirms 36‴ parallel zum Deckel 38‴ gebördelt sein. Ebenso wie bei dem in Figur 3 gezeigten Schalter ist bei diesem Schalter 10‴ eine Führungsmanschette 39‴ zur exakten Führung der ersten Elektrode 24‴ vorgesehen.

Nachfolgend werden noch einige konstruktive Optionen für die oben beschriebenen Schalter erläutert: im Hinblick auf sich wiederholende Stoßbeanspruchungen im Fall verschweißter Kontakte kann der obere Deckel der Schaltröhre, wenn er als Anschlagsfläche für eine Stufe oder einen Schirm dient, beispielsweise aus einem Edelstahl von ausreichender Wandstärke gefertigt sein. Die der ersten Vakuumschaltkammer zugewandte Kantenfläche des Deckels kann über eine spezielle Metallisierungsschicht eines als elektrischer Isolator dienenden Keramikrings 16' mit diesem verlötet sein, was in der Praxis eine ausreichend hohe Festigkeit dieser vakuumdichten Lotverbindung auch bei hohen Schaltzahlen wie im Fall von Schützen gewährleisten kann.

Edelstahl von ausreichender Wandstärke gefertigt sein. Die der ersten Vakuumschaltkammer zugewandte Kantenfläche des Deckels kann über eine spezielle Metallisierungsschicht eines als elektrischer Isolator dienenden Keramikrings 16' mit diesem verlötet sein, was in der Praxis eine ausreichend hohe Festigkeit dieser vakuumdichten Lotverbindung auch bei hohen Schaltzahlen wie im Fall von Schützen gewährleisten kann.

## Patentansprüche

1. Doppelkontakt-Schalter (10; 10'; 10") mit
- einer ersten und einer zweiten röhrenförmig ausgebildeten Vakuumschaltkammer (12, 14), die als Teilschaltkammer einer Schaltröhre (16) ausgebildet sind,
- einer in der Schaltröhre (16) feststehenden, zwischen der ersten und zweiten Vakuumschaltkammer (12, 14) angeordneten Elektrode (18) mit einem ersten, in die erste Vakuumschaltkammer (12) hineinragenden Festkontakt (20) und einem zweiten, in die zweite Vakuumschaltkammer (14) hineinragenden Festkontakt (22),
- einer in der ersten Vakuumschaltkammer (12) angeordneten und in dieser in axialer Richtung beweglichen ersten Elektrode (24; 24'; 24") mit einem, einen Kontakt tragenden Bereich (26), der gegenüber dem Äußeren der ersten Vakuumschaltkammer gasdicht abgesperrt ist (28),
- einer in der zweiten Vakuumschaltkammer (14) angeordneten zweiten Elektrode (30), mit einem, einen Kontakt tragenden Bereich (32), der gegenüber dem Äußeren der zweiten Vakuumschaltkammer (14) gasdicht abgesperrt ist (34),
- einem Gehäuse (42), wobei
- die zweite Elektrode (30) an dem Gehäuse (42) fixiert ist und die Schaltröhre (16) in Bezug auf die fixierte zweite Elektrode (30) beweglich gelagert und die erste Elektrode (24) in Bezug auf die Schaltröhre (16) und die zweite Elektrode (30) ebenfalls beweglich gelagert ist und die erste Elektrode (24; 24'; 24") zum Öffnen und Schließen der Kontakte in Bezug auf die Schaltröhre (16) beweglich ist, und
**dadurch gekennzeichnet, dass** der Doppelkontakt-Schalter ferner folgende Merkmale aufweist:
- Anschlagmittel (36, 38; 36', 38'; 36', 38"; 39") derart vorgesehen sind, dass die axiale Bewegung (40) der ersten Elektrode (24; 24'; 24"; 24‴) zum Öffnen der Schaltkontakte in den Vakuumschaltkammern (12, 14) in Bezug auf die Schaltröhre (16) auf eine vorgegebene Distanz (D; D'; D") begrenzt wird und beim Aufeinandertreffen der Anschlagmittel (36, 38; 36', 38'; 36", 38"; 39") ein auf die Schaltröhre (16) wirkender mechanischer Impuls in Richtung der axialen Bewegung (40) zum Aufbrechen eventuell bestehender Verschweißungen der Kontakte erzeugt wird, wobei die Anschlagmittel eine Stufe (36") im Schaft der ersten Elektrode (24") und eine durch die innenseitige Stirnfläche einer Führungsmanschette (39") für die erste Elektrode (24") gebildete Anschlagfläche für die Stufe (36") aufweisen.

2. Doppelkontakt-Schalter (10‴) mit
- einer ersten und einer zweiten röhrenförmig ausgebildeten Vakuumschaltkammer (12, 14), die als Teilschaltkammern einer Schaltröhre (16) ausgebildet sind,
- einer in der Schaltröhre (16) feststehenden, zwischen der ersten und zweiten Vakuumschaltkammer (12, 14) angeordneten Elektrode (18) mit einem ersten, in die erste Vakuumschaltkammer (12) hineinragenden Festkontakt (20) und einem zweiten, in die zweite Vakuumschaltkammer (14) hineinragenden Festkontakt (22),
- einer in der ersten Vakuumschaltkammer (12) angeordneten und in dieser in axialer Richtung beweglichen ersten Elektrode (24‴) mit einem, einen Kontakt tragenden Bereich (26), der gegenüber dem Äußeren der ersten Vakuumschaltkammer gasdicht abgesperrt ist (28),
- einer in der zweiten Vakuumschaltkammer (14) angeordneten zweiten Elektrode (30), mit einem, einen Kontakt tragenden Bereich (32), der gegenüber dem Äußeren der zweiten Vakuumschaltkammer (14) gasdicht abgesperrt ist (34), wobei
- die erste Elektrode (24‴) zum Öffnen und Schließen der Kontakte in Bezug auf die Schaltröhre (16) beweglich ist, und
**dadurch gekennzeichnet, dass** der Doppelkontakt-Schalter ferner folgende Merkmale aufweist:
- Anschlagmittel (36‴, 38‴) derart vorgesehen sind, dass die axiale Bewegung (40) der ersten Elektrode (24‴) zum Öffnen der Schaltkontakte in den Vakuumschaltkammern (12, 14) in Bezug auf die Schaltröhre (16) auf eine vorgegebene Distanz (D‴) begrenzt wird und beim Aufeinandertreffen der Anschlagmittel (36‴, 38‴) ein auf die Schaltröhre (16) wirkender mechanischer Impuls in Richtung der axialen Bewegung (40) zum Aufbrechen eventuell bestehender Verschweißungen der Kontakte erzeugt wird, wobei die Anschlagmittel einen Schirm (36‴) einer gasdichten Absperrung (28) der ersten Vakuumschalterkammer (12) und eine durch die Innenseite eines Deckels der Schaltröhre gebildete Anschlagfläche (38‴) für den Schirm (36‴) aufweisen.

3. Schalter nach Anspruch 1 oder 2,
**dadurch gekennzeichnet, dass**
die vorgegebene Distanz (D; D'; D‴; D‴) kleiner als ein maximal möglicher Schalthub der ersten Elektrode (24; 24'; 24‴; 24‴) zum Öffnen der Schaltkontakte in den Vakuumschaltkammern (12, 14) ist.

4. Schalter nach Anspruch 1oder Anspruch 1 in Verbindung mit Anspruch 3,
**dadurch gekennzeichnet, dass**
das Gehäuse (42) eine Öffnung zum beweglichen Lagern der ersten Elektrode (24) aufweist, wobei der maximal mögliche Schalthub durch einen Anschlag einer Stirnseite der Schaltröhre (16) am Gehäuse (42) definiert ist.

5. Schalter nach Anspruch 2 oder Anspruch 2 in Verbindung mit Anspruch 3,
**dadurch gekennzeichnet, dass**
er ein Gehäuse (42) aufweist, in dem die zweite Elektrode (30) fixiert ist und das eine Öffnung zum beweglichen Lagern der ersten Elektrode (24) aufweist, wobei der maximal mögliche Schalthub durch einen Anschlag einer Stirnseite der Schaltröhre (16) am Gehäuse (42) definiert ist.

6. Schalter nach Anspruch 1 in Verbindung mit einem der Ansprüche 3 oder 4,
**dadurch gekennzeichnet, dass**
die Stufe (36'; 36") in den Schaft der ersten Elektrode (24'; 24") eingearbeitet ist.

7. Schalter nach Anspruch 1 in Verbindung mit einem der Ansprüche 3 oder 4,
**dadurch gekennzeichnet, dass**
die Stufe durch ein gesondertes, am Schaft der ersten Elektrode (24'; 24") fixiertes Bauelement gebildet ist.

8. Schalter nach Anspruch 1 in Verbindung mit einem der Ansprüche 3, 4, 6 oder 7,
**dadurch gekennzeichnet, dass**
der Außendurchmesser der Stufe (36'; 36") derart bemessen ist, dass es bei einer axialen Bewegung der ersten Elektrode (24'; 24") zu keiner Berührung der Innenseite der gasdichten Absperrung (28) kommen kann.

9. Schalter nach Anspruch 1 in Verbindung mit einem der Ansprüche 3, 4 oder 6 bis 8,
**dadurch gekennzeichnet, dass**
der Abstand zwischen der Stufe (36'; 36") und der Anschlagfläche (39'; 39") im geschlossenen Zustand der Kontakte so bemessen ist, dass er im Wesentlichen einer vorgegebenen Nennöffnungsstrecke des ersten Festkontakts (20) und des einen Kontakt tragenden Bereichs (26) der ersten Elektrode (24'; 24") entspricht.

## Claims

1. Double contact switch (10; 10'; 10"), having
- a first and a second tubular vacuum switching chamber (12, 14), which are designed as partial switching chambers of a switching tube (16),
- an electrode (18), which is fixed in the switching tube (16) and arranged between the first and second vacuum switching chambers (12, 14), having a first fixed contact (20) protruding into the first vacuum switching chamber (12) and a second fixed contact (22) protruding into the second vacuum switching chamber (14),
- a first electrode (24; 24'; 24"), which is arranged in the first vacuum switching chamber (12) and movable in the axial direction therein, having a contact-bearing region (26), which is sealed off in a gas-tight manner from the exterior of the first vacuum switching chamber (28),
- a second electrode (30), which is arranged in the second vacuum switching chamber (14), having a contact-bearing region (32) which is sealed off in a gas-tight manner (34) from the exterior of the second vacuum switching chamber (14),
- a housing (42), wherein
- the second electrode (30) is fixed to the housing (42) and the switching tube (16) is moveably mounted in relation to the fixed second electrode (30) and the first electrode (24) is also moveably mounted in relation to the switching tube (16) and the second electrode (30) and the first electrode (24; 24'; 24") is moveable in relation to the switching tube (16) for opening and closing the contacts, and **characterised in that** the double contact switch further has the following features:
- stop means (36, 38; 36', 38'; 36', 38"; 39") are provided such that the axial movement (40) of the first electrode (24; 24'; 24"; 24‴) for opening the switching contacts in the vacuum switching chambers (12, 14) in relation to the switching tube (16) is limited to a predetermined distance (D; D'; D") and, when the stop means (36, 38; 36', 38'; 36", 38"; 39") meet, a mechanical impulse acting on the switching tube (16) is generated in the direction of the axial movement (40) to break any existing welding of the contacts, wherein the stop means have a step (36'') in the shaft of the first electrode (24") and a stop surface for the step (36") formed by the inner end face of a guide collar (39") for the first electrode (24").

2. Double contact switch (10‴), having
- A first and a second tubular vacuum switching chambers (12, 14), which are designed as partial switching chambers of a switching tube (16),
- an electrode (18), which is fixed in the switching tube (16) and arranged between the first and second vacuum switching chambers (12, 14), having a first fixed contact (20) protruding into the first vacuum switching chamber (12) and a second fixed contact (22) protruding into the second vacuum switching chamber (14),
- a first electrode (24‴), which is arranged in the first vacuum switching chamber (12) and movable in the axial direction therein, having a contact-bearing region (26), which is sealed off in a gas-tight manner from the exterior of the first vacuum switching chamber (28),
- a second electrode (30), which is arranged in the second vacuum switching chamber (14), having a contact-bearing region (32) which is sealed off in a gas-tight manner (34) from the exterior of the second vacuum switching chamber (14), wherein
- and the first electrode (24‴) is moveable in relation to the switching tube (16) for opening and closing the contacts, and
**characterised in that** the double contact switch further has the following features:
- stop means (36‴, 38‴) are provided such that the axial movement (40) of the first electrode (24‴) for opening the switching contacts in the vacuum switching chambers (12, 14) in relation to the switching tube (16) is limited to a predetermined distance (D‴) and, when the stop means (36‴, 38‴) meet, a mechanical impulse acting on the switching tube (16) is generated in the direction of the axial movement (40) to break any existing welding of the contacts, wherein the stop means have a shield (36‴) of a gas-tight barrier (28) of the first vacuum switching chamber (12) and a stop surface (387‴) for the shield (36‴) formed by the inside of a cover of the switching tube.

3. Switch according to claim 1 or 2,
**characterized in that**
the predetermined distance (D; D'; D‴; D‴) is smaller than a maximum possible switching stroke of the first electrode (24; 24'; 24‴; 24‴) for opening the switching contacts in the vacuum switching chambers (12, 14).

4. Switch according to claim 1 or claim 1 in conjunction with claim 3,
**characterized in that**
the housing (42) has an opening for movable mounting of the first electrode (24), wherein the maximum possible switching stroke is defined by a stop of an end face of the switching tube (16) on the housing (42).

5. Switch according to claim 2 or claim 2 in conjunction with claim 3,
**characterized in that**
said switch has a housing (42), in which the second electrode (30) is fixed and which housing has an opening for moveable mounting of the first electrode (24), wherein the maximum possible switching stroke is defined by a stop of an end face of the switching tube (16) on the housing (42).

6. Switch according to claim 1 in conjunction with any one of claims 3 or 4,
**characterized in that**
the step (36'; 36") is incorporated into the shaft of the first electrode (24'; 24").

7. Switch according to claim 1 in conjunction with any one of claims 3 or 4,
**characterized in that**
the step is formed by a separate component fixed to the shaft of the first electrode (24'; 24").

8. Switch according to claim 1 in conjunction with any one of claims 3, 4, 6 or 7,
**characterized in that**
the outer diameter of the step (36'; 36") is dimensioned such that an axial movement of the first electrode (24'; 24") cannot result in contact with the inside of the gas-tight barrier (28).

9. Switch according to claim 1 in conjunction with any one of claims 3, 4 or 6 to 8,
**characterized in that**
the distance between the step (36'; 36") and the stop surface (39'; 39") in the closed state of the contacts is dimensioned such that it substantially corresponds to a predetermined nominal opening distance of the first fixed contact (20) and the contact-bearing region (26) of the first electrode (24'; 24").

## Revendications

1. Commutateur à double contact (10 ; 10' ; 10") comportant
- une première et une seconde chambre de commutation à vide (12, 14) tubulaires, lesquelles sont conçues sous la forme de chambres de commutation partielles d'un tube commutateur (16),
- une électrode (18), fixée dans le tube commutateur (16), disposée entre les première et seconde chambres de commutation à vide (12, 14), comportant un premier contact fixe (20) faisant saillie dans la première chambre de commutation à vide (12) et un second contact fixe (22) faisant saillie dans la seconde chambre de commutation à vide (14),
- une première électrode (24 ; 24' ; 24"), disposée dans la première chambre de commutation à vide (12) et mobile dans la direction axiale à l'intérieur de cette dernière, comportant une zone portant un contact (26), laquelle est fermée de manière étanche aux gaz (28) depuis l'extérieur de la première chambre de commutation à vide,
- une seconde électrode (30), disposée dans la seconde chambre de commutation à vide (14), comportant une zone portant un contact (32), laquelle est fermée de manière étanche aux gaz (34) depuis l'extérieur de la seconde chambre de commutation à vide (14),
- un boîtier (42), dans lequel
- la seconde électrode (30) est fixée au boîtier (42) et le tube commutateur (16) est monté mobile par rapport à la seconde électrode (30) fixée et la première électrode (24) est également montée mobile par rapport au tube commutateur (16) et à la seconde électrode (30) et la première électrode (24 ; 24' ; 24") est mobile pour ouvrir et fermer les contacts par rapport au tube commutateur (16), et **caractérisé en ce que** le commutateur à double contact comporte également les caractéristiques suivantes :
- des moyen de butée (36, 38 ; 36', 38' ; 36', 38" ; 39") sont fourni de telle sorte que le mouvement axial (40) de la première électrode (24 ; 24' ; 24"; 24‴) pour ouvrir les contacts de commutation dans les chambres de commutation à vide (12, 14) est limité par rapport au tube commutateur (16) à une distance (D ; D' ; D") prédéterminée et lorsque le moyens de butée (36, 38 ; 36', 38' ; 36", 38" ; 39") se rencontrent, est générée une impulsion mécanique agissant sur le tube commutateur (16) dans la direction du mouvement axial (40) pour rompre toutes les soudures éventuellement existantes dans les contacts, dans lequel les moyens de butée comportent un gradin (36") dans la tige de la première électrode (24") et une surface de butée formée, par une face d'extrémité intérieure d'un manchon de guidage (39") pour le gradin (36"), pour la première électrode (24").

2. Commutateur à double contact (10‴) comportant
- une première et une seconde chambre de commutation à vide (12, 14) tubulaires, lesquelles sont conçues sous la forme de chambres de commutation partielles d'un tube commutateur (16),
- une électrode (18), fixée dans le tube commutateur (16), disposée entre les première et seconde chambres de commutation à vide (12, 14), comportant un premier contact fixe (20) faisant saillie dans la première chambre de commutation à vide (12) et un second contact fixe (22) faisant saillie dans la seconde chambre de commutation à vide (14),
- une première électrode (24‴), disposée dans la première chambre de commutation à vide (12) et mobile dans la direction axiale à l'intérieur de cette dernière, comportant une zone portant un contact (26), laquelle est fermée de manière étanche aux gaz (28) depuis l'extérieur de la première chambre de commutation à vide,
- une seconde électrode (30), disposée dans la seconde chambre de commutation à vide (14), comportant une zone portant un contact (32), laquelle est fermée de manière étanche aux gaz (34) depuis l'extérieur de la seconde chambre de commutation à vide (14), dans lequel
- la première électrode (24‴) est mobile pour ouvrir et fermer les contacts par rapport au tube commutateur (16), et
**caractérisé en ce que** le commutateur à double contact comporte également les caractéristiques suivantes :
- des moyens de butée (36‴, 38‴) sont fournis de telle sorte que le mouvement axial (40) de la première électrode (24‴) pour ouvrir les contacts de commutation dans les chambres de commutation à vide (12, 14) est limité par rapport au tube commutateur (16) à une distance (D‴) prédéterminée et lorsque les moyens de butée (36‴, 38‴) se rencontrent, est générée une impulsion mécanique agissant sur le tube commutateur (16) dans la direction du mouvement axial (40) pour rompre toutes les soudures éventuellement existantes dans les contacts, dans lequel les moyens de butée comportent un écran (36‴) d'une barrière (28) étanche aux gaz de la première chambre de commutation à vide (12) et une surface de butée (38‴) formée, par une face intérieure d'un couvercle du tube commutateur, pour l'écran (36‴).

3. Commutateur selon la revendication 1 ou 2,
**caractérisé en ce que**
la distance (D ; D' ; D‴ ; D‴) prédéterminée est inférieure à une course de commutation maximale possible de la première électrode (24 ; 24' ; 24‴ ; 24‴) pour ouvrir les contacts de commutation dans les chambres de commutation à vide (12, 14).

4. Commutateur selon la revendication 1 ou la revendication 1 en relation avec la revendication 3,
**caractérisé en ce que**
le boîtier (42) comporte une ouverture pour loger de manière mobile la première électrode (24), dans lequel la course de commutation maximale possible est définie par une butée d'une face d'extrémité du tube commutateur (16) sur le boîtier (42).

5. Commutateur selon la revendication 2 ou la revendication 2 en relation avec la revendication 3,
**caractérisé en ce que**
le commutateur comporte un boîtier (42) dans lequel est fixée la seconde électrode (30) et lequel comporte une ouverture pour loger de manière mobile la première électrode (24), dans lequel la course de commutation maximale possible est définie par une butée d'une face d'extrémité du tube commutateur (16) sur le boîtier (42).

6. Commutateur selon la revendication 1 en relation avec l'une quelconque des revendications 3 ou 4,
**caractérisé en ce que**
le gradin (36' ; 36") est incorporé dans la tige de la première électrode (24' ; 24").

7. Commutateur selon la revendication 1 en relation avec l'une quelconque des revendications 3 ou 4,
**caractérisé en ce que**
le gradin est formé par un composant séparé, fixé à la tige de la première électrode (24' ; 24").

8. Commutateur selon la revendication 1 en relation avec l'une quelconque des revendications 3, 4, 6 ou 7,
**caractérisé en ce que**
le diamètre extérieur du gradin (36' ; 36") est dimensionné de telle sorte que lors d'un déplacement axial de la première électrode (24' ; 24"), la face intérieure de la barrière (28) étanche aux gaz n'entre en aucun contact.

9. Commutateur selon la revendication 1 en relation avec l'une quelconque des revendications 3, 4 ou 6 à 8, **caractérisé en ce que**
la distance entre le gradin (36' ; 36") et la surface de butée (39' ; 39"), lorsque les contacts sont dans un état fermé, est dimensionnée de telle sorte qu'elle correspond essentiellement à une distance d'ouverture nominale prédéterminée du premier contact fixe (20) et d'une zone (26) portant un contact de la première électrode (24' ; 24").
